# FASCICULE DE BREVET EUROPEEN

(11) **EP 0 538 160 B1**
(45) Date de publication et mention de la délivrance du brevet: **10.07.1996**
(21) Numéro de dépôt: 92440108.6
(22) Date de dépôt: 23.09.1992
(51) Int. Cl.: E05B 17/14, E05B 35/00, E05B 37/00

(54) **Serrure étanche destinée à équiper les portes des ouvrages techniques**
Wasserdichtes Schloss, insbesondere für die Tür eines technischen Bauwerkes
Weather proof lock, especially for the door of a technical construction

(30) Priorité: 23.09.1991 FR 9111886
(43) Date de publication de la demande: 21.04.1993
(73) Titulaire: BARAT S.A., F-41100 Saint Aignan sur Cher (FR)
(72) Inventeur: Auduc, Henri, F-03270 Busset (FR)
(74) Mandataire: Mayran, Ninon, Avocat

(56) Documents cités:
- BE-A- 388 298
- FR-A- 2 436 237
- FR-A- 2 592 910
- US-A- 4 142 390

## Description

La présente invention concerne une serrure destinée à équiper les portes des ouvrages techniques, notamment des réseaux électriques ou téléphoniques souterrains.

De tels ouvrages doivent être fermés et leur accès réservé aux seules personnes autorisées. Actuellement les portes de ces ouvrages sont munies de serrures classiques comportant un barillet. Cela présente des inconvénients, d'une part en ce qui concerne la gestion des clés, plusieurs personnes devant être amenées à pénétrer dans lesdits ouvrages, d'autre part en ce que l'implantation de ces derniers entraînent lesdites serrures à être exposées à la poussière et à l'humidité, ce qui nuit à leur fiabilité.

La présente invention, telle que définie par la revendication 1 annexée, permet de remédier à ces inconvénients en proposant une serrure étanche, notamment aux eaux de ruissellement, ne nécessitant qu'une seule clé qui permet à une personne autorisée d'une part l'accès à l'ouverture et d'autre part l'ouverture proprement dite de la serrure.

Conformément à l'invention , la serrure comporte un boîtier dans lequel est disposée une serrure à secret, surmonté d'un puits d'accès à l'intérieur dudit boîtier, ce puits comportant intérieurement un filetage permettant le vissage d'un bouchon sur lequel est pratiquée une empreinte polygonale autorisant le positionnement d'un outil, un joint torique en élastomère qui s'intercale entre l'épaulement du bouchon et le bord du puits assurant l'étanchéité de leur assemblage.

Encore conformément à l'invention, le fond du puits est percé d'un orifice d'une forme particulière identique à celle de l'extrémité de la clé, et sous cet orifice est disposée une came qui peut tourner sous l'action de la clé pour actionner la rentrée ou la sortie d'un pène. A cet effet la came est munie à sa face en regard de l'orifice du puits d'une empreinte de forme polygonale dans laquelle la clé peut s'inscrire après passage dans ledit orifice du fond de puits.

Toujours conformément à l'invention, l'empreinte de la came est de forme différente de celle de l'extrémité de la clé, tout en permettant à cette dernière de s'y inscrire de manière que, après passage de la clé à travers l'orifice du fond du puits, sa rotation dans l'empreinte de la came entraîne son blocage dans la serrure lors de l'actionnement du pêne, ce blocage étant bien entendu subordonné à l'amplitude de la rotation entraînant le retrait du pêne.

La came est d'autre part percée axialement d'un orifice donnant accès à la molette d'une serrure à secret du type de celle décrite dans le brevet français 2 436 237, autorisant ou non la rotation de la came.

La commande de la molette s'effectue en introduisant dans l'orifice du fond du puits, puis au travers de la came, un outil comportant l'empreinte adéquate, ce préalablement à l'introduction de la clé dans le puits.

L'ouverture de la serrure nécessite ainsi, dans un premier temps, la dépose du bouchon au moyen d'un outil comportant l'empreinte adéquate, puis la manoeuvre correspondant au code de déverrouillage de la serrure à secret au moyen d'un autre outil comportant lui aussi une empreinte adéquate, enfin l'introduction dans le puits d'une clé dont l'extrémité peut être introduite à travers l'orifice du fond dudit puits, jusque que dans l'empreinte de la came.

Selon un mode de réalisation préférentiel de l'invention, l'empreinte de la came est la même que celle du bouchon du puits, pouvant par exemple présenter une forme hexagonale tandis que l'orifice du fond du puits et l'extrémité de la clé peuvent présenter une section en forme d'un hexagone dont un côté sur deux serait creusé en demi-cercle.

Ce mode de réalisation préférentiel permet d'utiliser la clé d'une part comme outil pour dévisser le bouchon du puits, et d'autre part pour actionner la serrure.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue en perspective d'une serrure selon un mode de réalisation de l'invention.
- la figure 2 représente une vue en perspective de la clé permettant d'effectuer les opérations nécessaires à l'ouverture de la serrure.
- les figures 3a et 3b représentent des vues respectivement en plan et de profil de la même serrure.

Si on se réfère à la figure 1 on peut voir que conformément à l'invention la serrure 1 comporte un boîtier 10 surmonté d'un puits 11 obturable par un bouchon 12 dans lequel est pratiquée une empreinte femelle hexagonale 13, l'étanchéité entre le puits 11 et le bouchon 12 étant assurée au moyen d'un joint torique 14. Le boîtier 10 comporte également un pène 15 susceptible de se loger dans une gâche solidaire du dormant, la serrure 1 étant fixée sur l'ouvrant.

Si on se réfère maintenant à la figure 2 on peut voir que la clé 2 destinée à effectuer les opérations de déverrouillage de la serrure 1 a la forme d'un T dont la branche transversale 20 sert de poignée et comporte à l'une de ses extrémités un méplat 21. L'extrémité de l'autre branche 22 comporte une empreinte mâle 23 s'inscrivant dans un hexaèdre dont les six faces sont en alternance plates et creusées en demi-cylindres 24.

Si on se réfère maintenant aux figures 3a et 3b on peut voir que le puits 11 comporte un fond 16 percé d'un orifice 17 de forme identique à celle de l'empreinte 23 de la clé 2. Sous ce fond 16 une came 3, munie d'un ergot 30 de commande du pène 15, comporte à sa face supérieure une empreinte hexagonale 31. Cette came 3 est traversée axialement, dans le milieu de l'empreinte hexagonale 31, par un perçage cylindrique 32 débouchant sur la molette 4 d'une serrure à secret dont la face supérieure comporte une fente transversale 40 adaptée à recevoir le méplat 21 de la branche transversale de la clé 2.

Ainsi l'empreinte 23 de la clé 2 permet d'une part la dépose du bouchon 12, en correspondant à l'empreinte 13 dudit bouchon, et d'autre part le passage de la clé 2 à travers l'orifice 17 du fond 16 du puits 11, ainsi que son positionnement dans l'empreinte femelle 31 de la came 3.

Le méplat 21 de la branche transversale 20 de la clé 2 permet d'actionner la molette 4 par passage à travers l'orifice 32 pratiqué dans la came 3, en s'inscrivant dans la fente 40 de la molette 4, cette opération intervenant immédiatement après la dépose du bouchon, avant l'introduction de la clé dans l'empreinte femelle 31 de la came 3 en vue d'actionner le retrait du pène 15.

La serrure 1 doit être solidarisée à l'ouvrant, de manière que lorsque celui-ci est ouvert, on puisse accéder à la combinaison de la serrure à secret, pour en modifier la combinaison, s'il y a lieu, par un orifice 18 pratiqué à l'arrière du boîtier 10.

Il convient de souligner que le dispositif selon l'invention permet de bloquer la clé dans la serrure après l'ouverture de cette dernière, du fait de la différence de forme de l'orifice 17 du fond du puits 11 et de l'empreinte 31 de la came 3, ce blocage impliquant que la rotation de la came (3) qui entraîne le retrait du pène (15) soit d'un angle inférieur à 120°.

Il va de soi que la présente invention ne saurait être limitée à la description qui précède d'un de ses modes de réalisation, susceptible de subir un certain nombre de modifications sans sortir pour autant du cadre de l'invention tel que défini par les revendications annexées.

## Revendications

1. Ensemble comprenant une serrure étanche (1) destinée notamment à équiper les portes des ouvrages techniques, et une clé (2) pour ladite serrure, ladite serrure étanche (1), comprenant un boîtier (10) à l'intérieur duquel est disposée une serrure à secret, surmonté d'un puits (11) obturable par un bouchon (12) qui est vissé dans le puits (11) et dans lequel est pratiquée une empreinte femelle (13), ledit puits (11) comportant un fond (16) percé d'un orifice (17) de forme particulière sous lequel est disposée une came (3) munie d'un ergot (30) de commande d'un pêne (15) et comportant à sa face supérieure une empreinte (31) de forme polygonale dans laquelle peut s'inscrire l'extrémité (23) de la clé (2) afin d'opérer la rotation de ladite came (3) en vue de l'actionnement du pène (15), ladite extrémité (23) de la clé (2) présentant une découpe de forme identique à celle de l'orifice (17) du fond (16) du puits (11), la came (3) étant d'autre part traversée axialement, dans le milieu de l'empreinte polygonale (31), d'un perçage cylindrique (32) débouchant sur la molette (4) de la serrure à secret, dont la face supérieure comporte une fente transversale (40) destinée à recevoir un outil de forme adaptée.

2. Ensemble selon la revendication 1, caractérisée en ce qu'un joint torique est disposé entre le bouchon (12) et le puits (11).

3. Ensemble selon la revendication 1 ou la revendication 2, caractérisée en ce que l'empreinte (13) pratiquée dans le bouchon (12) est identique à l'empreinte (31) de la came (3), le même outil permettant d'opérer le dévissage dudit bouchon (12) et la rotation de la came (3) en vue de l'actionnement du pêne (15).

4. Ensemble selon l'une quelconque des revendications 1 à 3, caractérisée en ce que la clé (2) a la forme d'un T dont la branche transversale (20) sert de poignée et comporte à l'une de ses extrémités un méplat (21) apte à s'insérer dans la fente (40) de la molette (4), de la serrure à secret, tandis que son autre branche comporte à son extrémité une empreinte mâle (23) ayant la forme d'un hexaèdre dont les six faces sont en alternance plates et creusées en demi-cylindres (24), en sorte que la clé (2) permet d'une part d'opérer le dévissage du bouchon (12), d'autre part d'actionner la molette (4) de la serrure à secret et enfin d'actionner le déplacement du pène (15).

## Patentansprüche

1. Wasserdichtes Schloß (1), insbesondere für die Tür eines technischen Bauwerks, sowie Schlüssel (2) dazu, wobei das wasserdichte Schloß (1) aus einem Gehäuse (10) besteht, in dem ein verdeckter Schließmechanismus mit einem Hohlkörper (11) und Verschlußstopfen (12) angebracht ist, der in den Hohlkörper eingeschraubt ist und der eine Vertiefung (13) aufweist, während der Hohlkörper (11) einen Boden (16) mit einer Öffnung (17) spezieller Form darin aufweist, unter der eine Nocke (3) angeordnet ist, welche einen Nippel (30) zum Betätigen eines Riegels (15) besitzt, und auf dessen Oberseite eine mehreckige Vertiefung (31) angebracht ist, in die das Ende (23) des Schlüssels (2) paßt, um die Drehung der Nocke (3) zum betätigen des Riegels (15) zu bewirken, wobei das Ende (23) des Schlüssels (2) einen Ausschnitt aufweist, der dieselbe Form hat wie die Öffnung (17) am Boden (16) des Hohlkörpers (11), während die Nocke (3) in der Mitte der mehreckigen Vertiefung (31) in Achsrichtung mit einer zylindrischen Bohrung (32) versehen ist, die auf den Kopf (4) des verdeckten Schließmechanismus ausgerichtet ist, wobei der Kopf (4) auf der Oberseite einen Schlitz (40) zum Ansetzen eines entsprechenden Werkzeugs besitzt.

2. Wasserdichtes Schloß nach Patentanspruch 1, dadurch gekennzeichnet, daß zwischen dem Verschlußstopfen (12) nd dem Hohlkörper (11) ein O-Ring angebracht ist.

3. Wasserdichtes Schloß nach Patentanspruch 1 und 2, dadurch gekennzeichnet, daß die in dem Verschlußstopfen (12) angebrachte Vertiefung (13) dieselbe Form hat wie die Vertiefung (31) in der Nocke (3), sodaß mit ein und demselben Werkzeug der Verschlußstopfen (12) abgeschraubt und die Nocke (3) zum Betätigen des Riegels (15) in Drehung versetzt werden kann.

4. Wasserdichtes Schloß nach Patentanspruch 1 bis 3, dadurch gekennzeichnet, daß der Schlüssel (2) T-förmig ausgelegt ist, wobei der Querstab (20) als Griff dient und an einem seiner Enden eine Abflachung (21) aufweist, die in den Schlitz (40) auf der Oberseites des Schließmechanismus paßt, während das andere Ende in Form eines Sechkants (23) geformt ist, dessen Flachseiten abwechselnd mit halbzylindrischen Aussparungen (24) versehen sind, sodaß mit dem Schlüssel nicht nur der Verschlußstopfen (12) abgeschraubt, sondern auch der Kopf (4) des verdeckten Schließmechanismus betätigt werden kann, um den Riegel zu betätigen.

## Claims

1. Unit including a sealed lock (1) intended in particular to equip the doors of technical works and a key (2) for said lock, said sealed lock (1) including a box (10) inside which a secret lock is disposed surmounted by a hole (11) able to be sealed off by a stopper (12) which is screwed into the hole (11), a female indentation (13) being made in said hole, said hole (11) comprising a bottom (16) pierced with an orifice (17) having a particular shape under which a cam (3) is disposed fitted with a snug (30) for controlling a sliding bolt (15) and comprising on its upper face a polygonal-shaped indentation (31) in which the extremity (23) of the key (2) can be inscribed so as to rotate said cam (3) with a view to acting on said sliding bolt (15), said extremity (23) of the key (2) having a cut identical to that of the orifice (17) of the bottom (16) of the hole (11), the cam (3) being secondly traversed axially in the middle of the polygonal indentation (31) by a cylindrical bore (32) opening onto the roller wheel (4) of the secret lock whose upper face comprises a transverse aperture (40) for receiving a suitably adapted tool.

2. Unit according to claim 1, wherein a toric joint is disposed between the stopper (12) and the hole (11).

3. Unit according to claim 1 or 2, wherein the indentation made in the stopper (12) is identical to the indentation (31) of the cam (3), the same tool enabling said stopper to be unscrewed and the cam (3) be rotated so as to activate the sliding bolt (15).

4. Unit according to any one of claims 1 to 3, wherein the key has the shape of a «T» whose transverse branch (20) is used as a handle and comprises at one of its extremities a flat part (21) able to be inserted inside the aperture (40) of the roller wheel (4) of the secret lock, whereas its other branch comprises at its extremity a male indentation (23) having the shape of a hexahedron whose six faces are alternately flat and hollowed into semi-cylinders (24) so that the key (2) is able to firstly unscrew the stopper (12) and secondly activate the roller wheel (4) of the secret lock and finally activate movement of the sliding bolt (15).
